# EUROPÄISCHE PATENTSCHRIFT

(11) **EP 0 519 363 B1**
(45) Veröffentlichungstag und Bekanntmachung des Hinweises auf die Patenterteilung: **22.11.1995**
(21) Anmeldenummer: 92110009.5
(22) Anmeldetag: 13.06.1992
(51) Int. Cl.: B05C 5/02, B05B 7/04

(54) **Verfahren und Vorrichtung zum streifenförmigen Auftragen von viskosem Material**
Method and apparatus for applying striped coating of viscous material
Procédé et dispositif pour l'application de produits visqueux en forme de bande

(30) Priorität: 21.06.1991 DE 4120881
(43) Veröffentlichungstag der Anmeldung: 23.12.1992
(73) Patentinhaber: BÖLLHOFF VERFAHRENSTECHNIK GMBH & CO. KG, D-33647 Bielefeld (DE); FORD-WERKE AKTIENGESELLSCHAFT, 50725 Köln (DE)
(72) Erfinder: Ludwig, Ralf, W-4800 Bielefeld 12 (DE); Murray, Robert, W-4817 Leopoldshöhe (DE); Rosteck, Wolfgang, W-4800 Bielefeld 12 (DE); Wessel, Heinz, W-5060 Bergisch Gladbach 2 (DE)
(74) Vertreter: Knoblauch, Ulrich, Dr.-Ing.

(56) Entgegenhaltungen:
- EP-A- 0 293 065
- EP-A- 0 362 548
- DE-A- 3 939 992
- GB-A- 2 168 266

## Beschreibung

Die Erfindung bezieht sich auf ein Verfahren und eine Vorrichtung zum streifenförmigen Auftragen von viskosem Material, das in Form eines fadenförmigen Stranges oder Strangabschnittes auf der Oberfläche eines Werkstücks abgelegt wird, gemäß dem Oberbegriff des Anspruchs 1 bzw des Anspruchs 5.

Als viskoses Material wird solches verstanden, das unter Betriebsbedingungen vom Druckgas nicht fein zerstäubt wird, sondern beim Auftragen zumindest abschnittsweise die Strangform beibehält. Im allgemeinen handelt es sich um Materialien, die eine Viskosität von mehr als 100 cSt besitzen. Typische Beispiele hierfür sind das Auftragen von Streifen aus Klebstoff oder Dichtungsmaterial. Zur Einstellung einer gewünschten Viskosität kann das Material erwärmt oder mit einem Lösungsmittelzusatz versehen sein.

Aus US-A-4 995 333 ist ein Verfahren und eine Vorrichtung gemäß dem einleitenden Absatz bekannt. Hier wird durch eine entsprechende Konfiguration von Materialdüse und Gaszufuhrsystem dafür gesorgt, daß der fadenförmige Materialstrang eine Drallbewegung erteilt bekommt, so daß er in einer Vielzahl aneinander anschließenden Kreisbögen auf der Oberfläche abgelegt wird. Die als Gas verwendete Luft wird über eine etwa achsparallele Bohrung einem Verteilerringraum zugeführt, von dem der Gas-Austrittskanal unmittelbar abgeht. Die Drallbewegung kann auf verschiedene Weise erzielt werden, beispielsweise dadurch, daß die der Gaszufuhr oder der Materialzufuhr dienende Bohrung gegenüber der Längsachse geneigt sind oder daß die Materialdüse und der Austrittskanal für das Gas asymmetrisch zueinander angeordnet sind.

Infolge der Drallbewegung wird der Strang in Kreisbögen jeweils gleichen Durchmessers abgelegt. Das bedeutet bei einem durchgehenden Streifen, bei dem die Kreise mit enger Überlappung gelegt werden müssen, daß die Ränder des Streifens eine größere Höhe haben als der Mittelbereich. Wird der Streifen mit einer zweiten Fläche in Berührung gebracht, beschränkt sich die Berührungsfläche auf die Randbereiche des Streifens, was sowohl beim Kleben als auch beim Dichten unerwünscht ist. Außerdem ist die pro Zeiteinheit auftragbare Materialmenge sehr begrenzt. Dies macht sich insbesondere bei größeren Streifendicken bemerkbar, wie sie für eine Dichtung benötigt werden. Steigert man die Auftragsmenge über den genannten Grenzwert hinweg, wird die Streifenumgebung von Materialteilchen verschmutzt.

Aus EP-A-0 293 065 ist es bekannt, das vordere Ende der Materialdüse mit einem zylindrischen Mantel zu versehen, um auf diese Weise zu verhindern, daß das Druckgas, das über einen Verteilerringraum und einen anschließenden konusförmigen Austrittskanal zugeführt wird, das austretende Material kontaktiert, ablenkt, zentrifugiert oder auf andere Weise den Extrusionspfad des Fluids beeinträchtigt.

Aus DE-A-39 39 992 ist ein Sprühkopf zum automatischen Auftragen und Verteilen von Flüssigkeiten bekannt, bei dem die Druckluft über mehrere axiale Nuten zugeführt wird. Auch hier ist die Flüssigkeitsdüse von einem zylindrischen Mantel umgeben.

Der Erfindung liegt die Aufgabe zugrunde, den Streifenauftrag zu verbessern, insbesondere hinsichtlich des Streifenquerschnitts und/oder der Auftragsgeschwindigkeit.

Diese Aufgabe wird verfahrensgemäß dadurch gelöst, eine tangentiale Strömungskomponente unterdrückt ist, wobei das Druckgas nach einer ringförmigen Verteilung in mehrere Teilströme unterteilt wird, die je für sich gerichtet und erst kurz vor der Beaufschlagung wieder zusammengeführt werden.

Bei diesem Vorgehen wird das Druckgas, bevor es den Strang beaufschlagt, so ausgerichtet, daß die für den Drall verantwortliche tangentiale Strömungskomponente im wesentlichen fortfällt. Die jeweils für sich gerichteten Teilströme behalten ihre Richtung bis zur Beaufschlagung bei. Der fadenförmige Strang wird daher nicht mehr durch Zentrifugalkräfte belastet und ständig in gleich großen Kreisbögen abgelegt, sondern die Auslenkung aus der Mittellage erfolgt aufgrund von immer vorhandenen Instabilitäten in dem zugeführten Druckgas. Hierbei können zwar auch Kreisbewegungen auftreten. Da der Kreisdurchmesser aber nicht immer gleich der Streifenbreite ist, ergibt sich eine Materialüberlagerung, die im Endeffekt zu einem Streifen mit vergleichmäßigter Dicke führt. Bei der jeweiligen Anwendung steht daher die gesamte Streifenoberfläche als Kontaktfläche zur Verfügung.

Im bekannten Fall wurde eine Einschnürung des fadenförmigen Stranges sowohl durch die ihn beaufschlagende Druckluft als auch durch das Verdrillen des Stranges um seine eigene Achse bewirkt. Wenn man die Materialzufuhr und notwendigerweise auch die Gaszufuhr erhöhte, führte dies zu einer so starken Drill-Verdünnung, daß der Strang abriß. Die abgerissenen Strangteile wurden durch die Zentrifugalkraft nach außen geschleudert, wo sie als Verunreinigungen störten. Erfindungsgemäß dagegen können Materialdruck und Gasdruck ganz wesentlich erhöht werden. Zum einen ist der Grenzwert, bei dem Strangabschnitte abreißen, wegen des fehlenden Dralls wesentlich höher. Zum andern ist es unschädlich, wenn Strangabschnitte abreißen, da sie wegen der fehlenden Zentrifugalkraft nicht nach außen geschleudert werden, sondern im Streifenbereich verbleiben. Man kann daher die Auftragsgeschwindigkeit ganz wesentlich erhöhen, ohne eine Verschmutzung der Umgebung befürchten zu müssen. Das Verfahren eignet sich daher insbesondere für den Auftrag von dicken Streifen, aber auch für den schnelleren Auftrag von dünnen Streifen.

Wegen der hohen Zuverlässigkeit ist das Verfahren auch für den automatischen Streifenauftrag durch Roboter geeignet.

Im einfachsten Fall genügen drei mit gleichmäßigem Umfangsabstand zugeführte Teilströme, um den Strang bei der Beaufschlagung in einer sicheren Mittellage zu halten. Günstiger ist es aber, 6 bis 10 Teilströme vorzusehen, um den Strangumfang an der Beaufschlagungsstelle möglichst lückenlos mit Gas zu umgeben.

Zweckmäßigerweise wird der gasumhüllte Strang kurz nach der Beaufschlagung eingeschnürt. Hinter der Einschnürstelle breitet sich die Druckluft als Kegel aus. Sie bildet eine Hülle, die ein Wegschleudern von Einzelabschnitten des Stranges verhindert. Die Einschnürstelle selbst ist der Gelenkpunkt, um den der Strang seine anfänglichen Taumel- oder Drehbewegungen ausführt. Durch Verlagerung der Einschnürstelle mit Bezug auf die Materialdüse läßt sich die Streifenbreite einstellen. Insbesondere läßt sich ein verhältnismäßig spitzer Kegel einstellen. Dies erlaubt es, bei einer gegebenen Streifenbreite einen verhältnismäßig großen Abstand zwischen Austrittsdüse und Oberfläche vorzusehen. Die Gefahr einer Verschmutzung durch rückprallendes Material ist daher gering.

Insbesondere kann das Druckgas mit pulsierendem Druck zugeführt werden. Hiermit läßt sich die Verteilung des Materials im Streifen beeinflussen.

Vorrichtungsmäßig besteht die Lösung erfindungsgemäß darin, daß zwischen dem Verteiler-Ringraum und dem radial äußeren Ende des Austrittskanals in Umfangsrichtung gleichmäßig verteilte Führungskanäle angeordnet sind, die den hindurchtretenden Gas-Teilströmen eine von Tangentialkomponenten freie Richtung geben, und daß der Austrittskanal zu einer zentrischen Beaufschlagungsstelle führt, die sich zwischen der Materialdüse und einer einen etwas größeren Durchmesser als diese aufweisenden Austrittsdüse befindet.

Insbesondere können die Führungskanäle parallel zur Materialdüsenachse verlaufen. Dies ergibt eine sehr handliche Konstruktion, weil der Abstand zwischen Materialdüsenachse und Führungskanälen klein gehalten werden kann.

Herstellungstechnisch empfiehlt es sich, daß ein die Materialdüse tragendes Materialrohr von einem Außenrohr umschlossen ist und daß die Führungskanäle als Axialnuten an der zylindrischen Trennfläche der beiden Rohre ausgebildet sind. Es brauchen lediglich die Axialnuten in dem einen Rohr gefräst und durch das andere Rohr abgedeckt zu werden.

Ebenfalls der Herstellungsvereinfachung dient es, wenn der Verteiler-Ringraum durch eine Umfangsaussparung an der zylindrischen Trennfläche der beiden Rohre ausgebildet ist.

Am günstigsten ist es hierbei, wenn die Axialnuten am Materialrohr und die Umfangsaussparung am Außenrohr vorgesehen sind.

Es empfiehlt sich, daß die am Materialrohr vorgesehenen Axialnuten bis in den Bereich des Gasanschlusses reichen. Dies ergibt eine turbulente und daher gleichmäßige Gasverteilung mit anschließender Beruhigung.

Insbesondere sollte die Länge der Führungskanäle mindestens das 3fache des Durchmessers betragen, auf dem sie angeordnet sind. Dies führt zu einer ausreichenden Ausrichtung der Gasteilströme.

Mit besonderem Vorteil schließt mindestens ein Gasanschluß seitlich und insbesondere radial an den Verteiler-Ringraum an. Der Verteiler-Ringraum dient der Beruhigung des radial zugeführten Druckgases. Jegliche tangentiale Komponente wird durch die anschließenden Führungskanäle unterdrückt.

Es sollten 6 bis 10 Führungskanäle vorgesehen sein.

Günstig ist es, daß der ringförmige Querschnitt des Austrittskanals über seine Länge annähernd konstant ist. Das Gas behält dann seine Strömungsgeschwindigkeit bei.

Mit besonderem Vorteil mündet der Austrittskanal zwischen der Materialdüse und einer Austrittsdüse, die einen größeren Querschnitt hat als die Materialdüse. Diese Austrittsdüse dient der Einschnürung des gasumhüllten Stranges und ergibt die weiter oben genannten Vorteile.

Die Erfindung wird nachstehend anhand eines in der Zeichnung dargestellten, bevorzugten Ausführungsbeispiels näher erläutert. Es zeigen:
- Fig. 1: einen Längsschnitt durch eine erfindungsgemäße Auftragvorrichtung,
- Fig. 2: einen Querschnitt längs der Linie A-A in Fig. 1,
- Fig. 3: einen Querschnitt längs der Linie B-B in Fig. 1 und
- Fig. 4-6: schematisch den Vergleich zwischen verschiedenen Arten des Streifenauftrags.

Die Auftragvorrichtung der Fig. 1 bis 3 weist ein Materialrohr 1 mit einem Materialkanal 2 auf, der einen Materialanschluß 3 mit einer Materialdüse 4 verbindet. Der Außenumfang des Materialrohrs 1 weist sechs in gleichem Umfangsabstand angeordnete Axialnuten 5 auf, die vom Innenumfang eines aufgeschobenen Außenrohres 6 abgedeckt werden und daher zur Materialdüsenachse parallel verlaufende Führungskanäle 7 bilden. An der Innenseite des Außenrohres 6 ist eine Umfangsaussparung 8 vorgesehen, die mit einem radialen Druckgas-Anschluß 9, über den Druckluft zugeführt wird, versehen sowie von der Außenseite des Materialrohres 1 abgedeckt ist und daher einen Verteiler-Ringraum 10 bildet. Die beiden Rohre 1 und 6 sind über Gewinde 11 bzw. 12 an einem Anschlußkörper 13 befestigt. An der gegenüberliegenden Seite ist auf das Außenrohr 6 eine Kappe 14 mittels eines Gewindes 15 aufgeschraubt. Sie besitzt eine Austrittsdüse 16, die einen etwas größeren Durchmesser besitzt als die Materialdüse 4. Zwischen Kappe 14 und Materialrohr 1 verläuft ein Austrittskanal 17 für die Druckluft. Dieser Austrittskanal wird durch zwei konische Wände 18 und 19 begrenzt, von denen die eine an der Stirnseite des Materialrohres 1 und die andere an der Rückseite der Kappe 14 ausgebildet ist.

Im Betrieb wird viskoses Material über den Materialanschluß 3 und den Materialkanal 2 zugeführt. Es tritt als fadenförmiger Strang aus der Materialdüse 4 aus. Druckluft wird über den Druckluftanschluß 9, den Verteiler-Ringraum 10 und die zur Materialdüsenachse 4 parallelen Führungskanäle 7 zugeführt. In diesen Führungskanälen werden Teilströme der Druckluft letztendlich achsparallel ausgerichtet. Sie werden im Austrittskanal 17 radial nach innen umgelenkt und treffen an einer Beaufschlagungsstelle 20 auf den Umfang des fadenförmigen Stranges auf, wobei die Beaufschlagungsrichtung praktisch frei von einer - bezogen auf die Achse der Materialdüse 4 - tangentialen Strömungskomponente ist. Soweit die Unterteilung in Teilströme in Umfangsrichtung gewisse Unregelmäßigkeiten bei der Beaufschlagung bewirkt, sind diese unschädlich, weil sie den Strang symmetrisch belasten. Der Strang und das ihn umhüllende Druckgas treten durch die Austrittsdüse 16 auf. Durch die Beaufschlagung und die Einengung wird der Strang eingeschnürt und verdünnt. Außerhalb der Austrittsdüse 16 weitet sich das Druckgas als Führungskegel aus. Infolge der immer vorhandenen Instabilitäten bewegt sich der Strang innerhalb des Führungskegels taumelnd und kreisend, bis er auf der nicht veranschaulichten Oberfläche auftrifft.

Weil der Strang durch das Druckgas keinen Drall erfährt und daher auch nicht durch einen solchen Drall zusätzlich eingeschnürt wird, kann man mit relativ hohen Gasdrücken und dementsprechend hohen Materialmengen arbeiten, ehe der Strang in einzelne Abschnitte zerreißt. Weil wegen des fehlenden Dralls auch keine nennenswerten Zentrifugalkräfte auftreten, darf der Luftdruck sogar so hoch gewählt werden, daß der Strang in Abschnitte zerreißt, weil diese innerhalb des Führungskegels der Druckluft verbleiben. Daher ist ein großer Bereich der Materialdrücke, beispielsweise von 2 bis 60 bar, und ein großer Bereich der Gasdrücke, beispielsweise von 0,2 bis 5 bar, anwendbar. Empfehlenswert ist es, den Gasdruck kleiner als den Materialdruck zu halten.

Bei entsprechender Einstellung der Material- und Gasdrücke läßt sich auch eine gleichmäßige Verteilung des Materials über die Streifenbreite erzielen, wie dies anhand der Fig. 4 bis 6 näher erläutert wird. Fig. 4 zeigt die Verhältnisse bei Gaszufuhr mit tangentialer Komponente. Das Material wird in Form eines schmalen Ringes 21 abgelegt, was der Verteilung 22 entspricht. Infolge der Relativbewegung zwischen Auftragsvorrichtung und zu beschichtender Oberfläche gemäß dem Pfeil P ergeben sich Überlagerungen der ringförmigen Ablagerung, was einem Streifenquerschnitt 23 entspricht. Würde man dafür sorgen, daß kreisförmige Muster 24 entsprechend der Gleichverteilung 25 abgelegt werden, ergäbe sich der Streifenquerschnitt 26. Der angestrebte Auftrag liegt zwischen den beiden Extremen. Das Auftragsmuster 27 hat etwa die Verteilung 28, gemäß der in der Mitte ein geringfügiger und weiter außen ein stärkerer Auftrag erfolgt. Dies führt im optimalen Fall wegen der Integrationswirkung der Bewegungskomponente P zu dem gleichmäßigen Streifenquerschnitt 29 der Fig. 5. Auf jeden Fall liegt die Form des Querschnitts zwischen den Formen der extremen Querschnitte 23 und 26.

Zur Änderung der Streifenbreite kann die Austrittsdüse axial gegenüber der Materialdüse 4 verstellt werden. Hierdurch ändert sich der Winkel des Führungskegels. Außerdem ist die Auftragsform über einem größeren Bereich des Abstandes zwischen der Auftragsvorrichtung 1 und der zu beschichtenden Oberfläche gewährleistet. Man kann daher den Abstand auf jeden Fall so wählen, daß eine Verschmutzung der Kappe 14 durch rückprallendes Material vermieden ist.

Von den dargestellten Ausführungsformen kann in vielfacher Hinsicht abgewichen werden. Beispielsweise kann der Gasanschluß 9 im Anschlußkörper 13 angeordnet sein. Das Gas kann auch in erwärmtem Zustand zugeführt werden.

## Patentansprüche

1. Verfahren zum streifenförmigen Auftragen von viskosem Material, das in Form eines fadenförmigen Stranges oder Strangabschnitts auf der Oberfläche eines Werkstücks abgelegt wird, wobei Auftragsvorrichtung und Werkstück relativ zueinander bewegt werden, das Material unter Druck als fadenförmiger Strang aus einer Materialdüse austritt und der Strangumfang von Druckgas beaufschlagt wird, das der Beaufschlagungsstelle mit axialer und radialer Strömungskomponente zugeführt wird, dadurch gekennzeichnet, daß das Druckgas der Beaufschlagungsstelle (20) derart gerichtet zugeführt wird, daß eine tangentiale Strömungskomponente unterdrückt ist, wobei das Druckgas nach einer ringförmigen Verteilung in mehrere Teilströme unterteilt wird, die je für sich gerichtet und erst kurz vor der Beaufschlagung wieder zusammengeführt werden.

2. Verfahren nach Anspruch 1, dadurch gekennzeichnet, daß die Unterteilung in 6 bis 10 Teilströme erfolgt.

3. Verfahren nach Anspruch 1 oder 2, dadurch gekennzeichnet, daß der gasumhüllte Strang kurz nach der Beaufschlagung eingeschnürt wird.

4. Verfahren nach einem der Ansprüche 1 bis 3, dadurch gekennzeichnet, daß das Druckgas mit pulsierendem Druck zugeführt wird.

5. Vorrichtung zum streifenförmigen Auftragen von viskosem Material, das in Form eines fadenförmigen Stranges oder Strangabschnitts auf der Oberfläche eines Werkstücks abgelegt wird, mit einer mit einem Materialanschluß (3) verbundenen, zentralen Materialdüse (4) und mit einem Gaszufuhrsystem, das einen mit einem Gasanschluß (9) verbundenen Verteiler-Ringraum (10) und einen die Materialdüse (4) umgebenden Austrittskanal (17) mit sich in axialer Strömungsrichtung zum Zentrum hin verjüngenden Wänden (18, 19) aufweist, dadurch gekennzeichnet, daß zwischen dem Verteiler-Ringraum (10) und dem radial äußeren Ende des Austrittskanals (17) in Umfangsrichtung gleichmäßig verteilte Führungskanäle (7) angeordnet sind, die den hindurchtretenden Gas-Teilströmen eine von Tangentialkomponenten freie Richtung geben, und daß der Austrittskanal (17) zu einer zentrischen Beaufschlagungsstelle (20) führt, die sich zwischen der Materialdüse (4) und einer einen etwas größeren Durchmesser als diese aufweisenden Austrittsdüse (16) befindet.

6. Vorrichtung nach Anspruch 5, dadurch gekennzeichnet, daß die Führungskanäle (7) parallel zur Materialdüsenachse verlaufen.

7. Vorrichtung nach Anspruch 6, dadurch gekennzeichnet, daß ein die Materialdüse (4) tragendes Materialrohr (1) von einem Außenrohr (6) umschlossen ist und daß die Führungskanäle (7) als Axialnuten (5) an der zylindrischen Trennfläche der beiden Rohre ausgebildet sind.

8. Vorrichtung nach Anspruch 7, dadurch gekennzeichnet, daß der Verteiler-Ringraum (10) durch eine Umfangsaussparung (8) an der zylindrischen Trennfläche der beiden Rohre (1, 6) ausgebildet ist.

9. Vorrichtung nach Anspruch 7 und 8, dadurch gekennzeichnet, daß die Axialnuten (5) am Materialrohr (1) und die Umfangsaussparung (8) am Außenrohr (6) vorgesehen sind.

10. Vorrichtung nach einem der Ansprüche 7 bis 9, dadurch gekennzeichnet, daß die am Materialrohr (1) vorgesehenen Axialnuten (5) bis in den Bereich des Gasanschlusses (9) reichen.

11. Vorrichtung nach einem der Ansprüche 5 bis 10, dadurch gekennzeichnet, daß die Länge der Führungskanäle (7) mindestens das 3fache des Durchmessers betragen, auf dem sie angeordnet sind.

12. Vorrichtung nach einem der Ansprüche 5 bis 11, dadurch gekennzeichnet, daß mindestens ein Gasanschluß (9) seitlich an den Verteiler-Ringraum (10) an schließt.

13. Vorrichtung nach Anspruch 12, dadurch gekennzeichnet, daß der mindestens eine Gasanschluß (9) radial an den Verteiler-Ringraum (10) anschließt.

14. Vorrichtung nach einem der Ansprüche 5 bis 13, dadurch gekennzeichnet, daß 6 bis 10 Führungskanäle (7) vorgesehen sind.

15. Vorrichtung nach einem der Ansprüche 5 bis 14, dadurch gekennzeichnet, daß der ringförmige Querschnitt des Austrittskanals (17) über seine Länge annähernd konstant ist.

16. Vorrichtung nach einem der Ansprüche 5 bis 15, dadurch gekennzeichnet, daß der Austrittskanal (17) zwischen der Materialdüse (4) und einer Austrittsdüse (16) mündet, die einen größeren Querschnitt hat als die Materialdüse.

## Claims

1. Method for applying a striped coating of viscous material laid down on the surface of a workpiece in the form of a thread-like strand or strand section, in which the applicator and the workpiece are moved relative to one another, the material is discharged under pressure from a material nozzle in the form of a thread-like strand and compressed gas is applied to the periphery of the strand, the compressed gas being supplied to the point of application with an axial and radial flow component, characterised in that the compressed gas is supplied to the point of application (20) in a directed manner so as to suppress a tangential flow component, the compressed gas being divided in a ring into a plurality of partial flows each individually directed and only brought together again shortly before application.

2. Method according to claim 1, characterised in that the compressed gas is divided into 6 to 10 partial flows.

3. Method according to claim 1 or claim 2, characterised in that the gas-enveloped strand is constricted shortly after application.

4. Method according to one of claims 1 to 3, characterised in that the compressed gas is supplied with a pulsating pressure.

5. Apparatus for applying a striped coating of viscous material laid down on the surface of a workpiece in the form of a thread-like strand or strand section, comprising a central material nozzle (4) connected to a material inlet (3) and a gas supply system having an annular manifold (10) connected to a gas inlet (9) and a discharge channel (17) surrounding the material nozzle (4) with walls (18, 19) tapering towards the centre in the axial flow direction, characterised in that guide channels (7) which give the partial gas flows passing therethrough a direction free of tangential components are distributed in a uniform manner in the peripheral direction between the annular manifold (10) and the radially outer end of the discharge channel (17) and that the discharge channel (17) leads to a central point of application (20) situated between the material nozzle (4) and a discharge nozzle (16) having a slightly larger diameter than the latter.

6. Apparatus according to claim 5, characterised in that the guide channels (7) are parallel to the axis of the material nozzle.

7. Apparatus according to claim 6, characterised in that a material pipe (1) carrying the material nozzle (4) is surrounded by an outer pipe (6) and that the guide channels (7) are axial grooves (5) on the cylindrical contact surface of the two pipes.

8. Apparatus according to claim 7, characterised in that the annular manifold (10) is formed by a peripheral recess (8) on the cylindrical contact surface of the two pipes (1, 6).

9. Apparatus according to claims 7 and 8, characterised in that the axial grooves (5) are provided on the material pipe (1) and the peripheral recess (8) on the outer pipe (6).

10. Apparatus according to one of claims 7 to 9, characterised in that the axial grooves (5) provided on the material pipe (1) extend into the region of the gas inlet (9).

11. Apparatus according to one of claims 5 to 10, characterised in that the length of the guide channels (7) is at least 3 times the diameter on which they are arranged.

12. Apparatus according to one of claims 5 to 11, characterised in that at least one gas inlet (9) is connected laterally to the annular manifold (10).

13. Apparatus according to claim 12, characterised in that the at least one gas inlet (9) is connected radially to the annular manifold (10).

14. Apparatus according to one of claims 5 to 13, characterised in that 6 to 10 guide channels (7) are provided.

15. Apparatus according to one of claims 5 to 14, characterised in that the annular cross section of the discharge channel (17) is approximately constant over its length.

16. Apparatus according to one of claims 5 to 15, characterised in that the discharge channel (17) opens out between the material nozzle (4) and a discharge nozzle (16) having a larger cross section than the material nozzle.

## Revendications

1. Procédé pour l'application sous forme d'une bande d'un produit visqueux, qui est déposé sous forme d'un boudin filiforme ou d'un tronçon de boudin sur la surface d'une pièce, le dispositif d'application et la pièce étant déplacés l'un par rapport à l'autre, le produit sortant sous pression sous forme d'un boudin filiforme d'une buse à produit et la périphérie du boudin étant soumise à l'action d'un gaz sous pression, qui est dirigé vers la position de rencontre entre gaz et produit avec des composantes de courant axiales et radiales, caractérisé en ce que le gaz sous pression est dirigé vers la position de rencontre entre gaz et produit (20) de manière qu'une composante de courant tangentielle soit éliminée, le gaz sous pression étant subdivisé après avoir été réparti sous une forme annulaire en plusieurs courants partiels qui sont chacun dirigés individuellement et ne sont à nouveau rassemblés que peu avant la rencontre entre gaz et produit.

2. Procédé selon la revendication 1, caractérisé en ce que la subdivision détermine de 6 à 10 courants partiels.

3. Procédé selon la revendication 1 ou 2, caractérisé en ce que le boudin qui est entouré par un gaz est resserré sur lui-même peu après la rencontre entre gaz et produit.

4. Procédé selon l'une des revendications 1 à 3, caractérisé en ce que le gaz sous pression est amené sous une pression pulsée.

5. Dispositif d'application sous forme d'une bande d'un produit visqueux qui est déposé sous forme d'un boudin filiforme ou d'un tronçon de boudin sur la surface d'une pièce, comprenant une buse à produit centrale (4) reliée à un raccord à produit (3) et un système d'amenée de gaz qui comprend un espace distributeur annulaire (10) relié à un raccord de gaz (9) et un canal de sortie (17) entourant la buse à produit (4) et comportant des parois (18, 19) convergeant vers le centre dans la direction axiale de l'écoulement, caractérisé en ce que sont disposés entre l'espace distributeur annulaire (10) et l'extrémité radialement à l'extérieur du canal de sortie (17) des canaux de guidage (7) répartis régulièrement en direction périphérique, qui impartissent aux courants partiels qui les traversent une direction sans composante tangentielle, et en ce que le canal de sortie (17) conduit à un emplacement de rencontre central (20) entre gaz et produit qui est situé entre la buse à produit (4) et une buse de sortie (16) dont le diamètre est un peu plus grand que celui de cette dernière.

6. Dispositif selon la revendication 5, caractérisé en ce que les canaux de guidage (7) sont parallèles à l'axe de la buse à produit.

7. Dispositif selon la revendication 6, caractérisé en ce qu'un tube à produit (1) qui supporte la buse à produit (4) est entouré par un tube extérieur (6) et en ce que les canaux de guidage (7) sont constitués sous forme de rainures axiales (5) dans la surface de séparation cylindrique des deux tubes.

8. Dispositif selon la revendication 7, caractérisé en ce que l'espace distributeur annulaire (10) est constitué par un évidement périphérique (8) au niveau de la surface de séparation cylindrique des deux tubes (1, 6).

9. Dispositif selon les revendications 7 et 8, caractérisé en ce que les rainures axiales (5) sont prévues sur le tube à produit (1) et l'évidement périphérique (8) sur le tube extérieur (6).

10. Dispositif selon l'une des revendications 7 à 9, caractérisé en ce que les rainures axiales (5) prévues dans le tube à produit (1) s'étendent jusque dans la région du raccord de gaz (9).

11. Dispositif selon l'une des revendications 5 à 10, caractérisé en ce que la longueur des canaux de guidage (7) représente au moins trois fois le diamètre sur lequel ils sont disposés.

12. Dispositif selon l'une des revendications 5 à 11, caractérisé en ce qu'au moins un raccord de gaz (9) se raccorde latéralement à l'espace distributeur annulaire (10).

13. Dispositif selon la revendication 12, caractérisé en ce qu'au moins un raccord de gaz (9) se raccorde radialement à l'espace distributeur annulaire (10).

14. Dispositif selon l'une des revendications 5 à 13, caractérisé en ce qu'il est muni de 6 à 10 canaux de guidage (7).

15. Dispositif selon l'une des revendications 5 à 14, caractérisé en ce que la section transversale de forme annulaire du canal de sortie (17) est approximativement constante sur sa longueur.

16. Dispositif selon l'une des revendications 5 à 15, caractérisé en ce que le canal de sortie (17) débouche entre la buse à produit (4) et une buse de sortie (16) qui présente une section plus importante que la buse à produit.
